# FASCICULE DE BREVET EUROPEEN

(11) **EP 1 743 850 B1**
(45) Date de publication et mention de la délivrance du brevet: **10.09.2008**
(21) Numéro de dépôt: 06116817.5
(22) Date de dépôt: 07.07.2006
(51) Int. Cl.: B65D 85/48

(54) **Emballage pour feuille rigide**
Verpackung für starre Platte
Packaging for rigid plate

(30) Priorité: 13.07.2005 FR 0552200
(43) Date de publication de la demande: 17.01.2007
(73) Titulaire: DS Smith Kaysersberg, 68320 Kunheim (FR)
(72) Inventeur: Guardiola, Pierre-Henri, 68280 Sundhoffen (FR)
(74) Mandataire: David, Daniel

(56) Documents cités:
- EP-A- 0 855 353
- FR-A- 2 760 729
- FR-A- 2 869 883
- GB-A- 2 250 971
- US-A- 2 589 604
- US-A- 5 860 524
- US-B1- 6 672 035

## Description

L'invention concerne le domaine des emballages en carton ou autre matériau semi-rigide. Elle vise l'emballage d'un produit se présentant sous la forme d'une feuille rigide, plate ou galbée, telle qu'un pare-brise, une porte, un capot de véhicule ou autre élément de carrosserie, un vitrage, un panneau d'isolation, ...

On souhaite souvent emballer les pare-brise dans des emballages individuels, afin de les conditionner et de pouvoir les transporter en les protégeant des chocs, que ce soit depuis leur lieu de fabrication jusqu'au lieu de montage, sur le lieu même du montage pour les déplacer au sein des ateliers ou dans un atelier de réparation. Ces emballages individuels permettent de manipuler, transporter et stocker les pare-brise à l'unité.

On connaît de tels emballages, par exemple par le brevet EP 0 133 085. L'emballage décrit dans ce dernier est constitué d'un flan de carton rectangulaire formé d'un panneau central sur lequel le pare-brise est placé, prolongé par deux panneaux latéraux qui sont rabattus sur celui-ci. Des découpes sont pratiquées transversalement sur le flan et servent de logements à deux feuillards cerclant et maintenant la cohésion de l'ensemble.

D'autres emballages sont connus de US 6 672 035 B, US 5 860 524 A ou FR 2 760 729 A.

La présente invention vise :
- à simplifier les opérations et les manipulations des pièces au moment de la mise sous emballage du produit,
- à faciliter la prise en main d'un produit emballé,
- à ce que le produit emballé occupe un volume aussi faible que possible pendant son stockage, et son expédition,
- à réduire le temps de mise à disposition du produit quand on l'extrait de son emballage,
- à réduire la quantité de matière utilisée et
- à assurer une protection efficace contre les chocs éventuels reçus. La demanderesse s'est notamment fixé comme objectif, pour un produit pesant entre 10 et 50 kg, que l'emballage puisse amortir, sans effet négatif sur le produit, plusieurs chutes verticales d'une trentaine de centimètres sur son bord inférieur, et retourné de 180°, sur le bord supérieur.

A cet effet, l'invention concerne un emballage pour le conditionnement en position verticale d'un produit en forme de feuille rigide comprenant une plaque en matériau semi-rigide pour recouvrir au moins partiellement ladite feuille, la plaque comportant un moyen de liaison par adhésif par lequel la feuille rigide est rendue solidaire de la plaque, et peut être maintenue en suspension lorsque la plaque est maintenue dressée en position verticale, caractérisé par le fait que la plaque comprend un bord supérieur, deux panneaux latéraux, articulés autour d'au moins une ligne de pliage, et un panneau inférieur, articulé autour d'au moins une ligne de pliage, destinés à recouvrir au moins en partie la feuille rigide, les panneaux latéraux et le panneau inférieur étant agencés pour former des pieds du côté inférieur, une fois la feuille recouverte par lesdits panneaux, et par le fait que le moyen de liaison comprend au moins un élément en mousse de matière plastique revêtu d'une première matière adhésive côté feuille rigide et une deuxième matière adhésive côté plaque, le moyen de liaison étant agencé pour, en cas de chute depuis une hauteur déterminée et la feuille étant dressée en position verticale, assurer le maintien du produit en position contre la plaque dans l'emballage.

De préférence, l'élément est en forme de feuille, par exemple en mousse de polyéthylène ou de polyuréthane. La mousse est à la fois résiliente et souple.

La feuille a avantageusement une épaisseur de 1 à 1,5 mm.

On a constaté avec surprise que le matériau en mousse résiliente convenait parfaitement au support de charges lourdes et fragiles que sont les pare-brise de véhicules automobiles. La mousse permet un contact de meilleure qualité avec une surface non parfaitement plane comme celle du carton ondulé car elle en épouse le relief. Un contact de meilleure qualité signifie aussi que la surface de la pellicule de matière adhésive au contact des surfaces à lier est optimale donc la liaison plus efficace par rapport à un simple ruban adhésif.

La mousse élastique a également une fonction d'absorption de l'énergie de chute d'où un amortissement élastique et une plus grande efficacité de résistance aux chocs.

Avantageusement, le moyen de liaison comprend une pluralité d'éléments. Par exemple dans le cas d'un pare brise, le moyen de liaison est constitué de trois ou quatre bandes ou rubans. Ces bandes peuvent par exemple être de 25mm de large sur 500mm de long. Avantageusement encore, l'élément comprend une première matière adhésive côté feuille rigide et une deuxième matière adhésive côté plaque, différentes. L'objectif est notamment d'adapter l'adhésif à la nature de la surface sur laquelle il est apposé ; en outre, industriellement, il est souhaitable que l'adhésif ne laisse pas de traces sur la feuille rigide, pare-brise en particulier.

De préférence dans ce cas, les panneaux latéraux et le panneau inférieur comprennent des moyens de verrouillage les uns aux autres.

Selon une autre caractéristique de l'invention, la plaque comprend des lignes de pliage pour faciliter la déformation de la plaque et son application contre la feuille rigide lorsque celle-ci n'est pas plane.

Selon une autre caractéristique de l'invention, la plaque comporte des poignées latérales par lesquelles on peut le saisir.

Avantageusement, l'emballage comprend également une enveloppe en matériau plastique thermo-rétractable pour recouvrir l'ensemble formé par la plaque et la feuille.

Dans la forme de réalisation préférée de l'invention, la plaque est en carton ondulé, qui comporte des cannelures perpendiculaires au bord supérieur.

L'invention sera mieux comprise à l'aide de la description suivante d'un mode de réalisation non limitatif de l'emballage de l'invention, en référence aux planches annexées, sur lesquelles :
- la figure 1 représente une vue de dessus de la plaque de carton formant l'emballage de l'invention ;
- la figure 2 représente une vue de dessus de la plaque de carton de la figure 1, sur laquelle on a placé un pare-brise ;
- la figure 3 représente une vue en coupe du moyen de liaison adhésif ;
- la figure 4 représente une vue de face du moyen de liaison de la figure 3, et
- la figure 5 représente une vue en perspective de la plaque de carton, refermée sur le pare-brise de la figure 2.

En référence à la figure 1, l'emballage comprend une plaque 1, ici en carton ondulé. Le carton ondulé comprend généralement deux feuilles de couverture, entre lesquelles sont disposées une ou plusieurs couches de cannelures, qui s'étendent dans le sens représenté schématiquement par les traits contenus dans le triangle 2 qui a été dessiné sur la plaque 1 des figures 1 et 2. Cette représentation du sens des cannelures est bien connue de l'homme du métier.

La plaque peut aussi être réalisée à partir d'un autre matériau semi-rigide, par exemple un matériau plastique alvéolaire tel que le produit vendu sous la marque enregistrée Akylux par la demanderesse.

La plaque 1 est ici de forme globalement rectangulaire, pour une feuille rigide, par exemple un pare-brise, de forme aussi globalement rectangulaire. D'autres formes sont possibles, par exemple semi-ovale.

Par raine, on désigne un marquage à la surface de la plaque qui aide à son pliage. Une raine est obtenue par écrasement de la matière le long d'une ligne qui constitue la ligne d'articulation ou bien, dans le cas d'un carton ondulé notamment, par la découpe de l'une des feuilles de couverture le long de cette ligne.

La plaque 1 comprend un bord dit supérieur 3, rectiligne. Perpendiculairement à ce bord, deux doubles raines (4, 4') et (5, 5') délimitent un panneau central 6 et deux panneaux latéraux 7, 8. Chaque raine est espacée de l'autre raine de la double raine (4, 4'), (5, 5') à laquelle elle appartient d'une distance "e" correspondant à l'épaisseur, ou un peu plus, de la feuille rigide à emballer.

Dans la suite de la description, on considérera que la plaque 1 s'étend dans un plan vertical, avec son bord supérieur 3 placé en haut. L'ensemble des éléments de la plaque sera décrit dans ce référentiel. On note que, si la plaque 1 est en carton ondulé, ses cannelures s'étendent verticalement.

Le panneau central 6 comporte une portion de surface comprenant un moyen de liaison 9 agencé pour retenir la feuille rigide contre le panneau central 6. Ce moyen est décrit plus loin.

Chaque panneau latéral 7, 8 comprend un bord inférieur 7', 8', respectivement, opposé et parallèle au bord supérieur 3 de la plaque 1. Entre ces bords inférieurs 7', 8', s'étend un panneau inférieur 10 qui prolonge le panneau central 6 vers le bas. Le panneau inférieur 10 s'étend sur toute la longueur du panneau central 6, entre les raines intérieures 4, 5 des doubles raines (4, 4'), (5, 5').

Le panneau central 6 et le panneau inférieur 10 présentent sur la figure six raines verticales 12 qui s'étendent depuis le bord supérieur 3 de la plaque 1 jusqu'au bord inférieur 13 du panneau inférieur 10. Ce nombre est choisi en fonction du galbe de la feuille et de sa largeur, en particulier. Le panneau central 6 comprend une double raine (11, 11') horizontale, dont les raines 11 et 11' sont espacées de la même distance "e" que précédemment. La double raine (11, 11') s'étend sur toute la longueur située entre les deux raines verticales 12 du panneau central 6 les plus proches des panneaux latéraux 7, 8, mais pas entre ces deux raines verticales 12 et les doubles raines (4, 4'), (5, 5'). La raine inférieure 11' de la double raine (11, 11') s'étend à une altitude "h" au-dessus de l'altitude des bords inférieurs 7', 8' des panneaux latéraux 7, 8.

Le panneau central 6 comprend en outre deux découpes 14, 14', situées dans sa partie basse et à proximité des panneaux latéraux 7, 8, symétriques l'une de l'autre par rapport à un axe vertical central du panneau central 6. Seule la découpe gauche 14 va être décrite, la découpe 14' se déduisant par symétrie.

La découpe gauche 14 présente tout d'abord un premier segment horizontal 14a, qui prend sa source à gauche au niveau de l'extrémité gauche du bord inférieur 7' du panneau latéral 7 gauche et s'étend vers la droite. Elle comprend ensuite un segment oblique 14b qui s'étend vers le haut et vers la droite. A la suite de ce segment oblique 14b, elle comprend un second segment horizontal 14c qui s'étend vers la droite jusqu'à la raine 12 du panneau central 6 la plus proche du panneau latéral gauche 7. Ce deuxième segment horizontal 14c se situe à une altitude "h" au-dessus de la raine supérieure 11 de la double raine horizontale (11, 11'), qui est la même altitude "h" que celle qui sépare le bord inférieur 7' du panneau latéral gauche 7, et donc le premier segment horizontal 14a, de la raine inférieure 11' de la double raine horizontale (11, 11'). A partir du second segment horizontal 14c, la découpe 14 comprend un segment vertical 14d qui s'étend vers le bas, le long de la raine 12 la plus à gauche, jusqu'à la raine horizontale inférieure 11' de la double raine horizontale (11, 11') du panneau central 6.

En référence aux figures 3 et 4, le moyen de liaison adhésif 9 se présente sous la forme ici de trois éléments 15a, 15b et 15c en forme de rubans ou de bandes parallèles entre eux, et disposés verticalement à une distance les uns des autres. Sur le mode de réalisation représenté, le rectangle formé à une hauteur au moins deux fois plus grande que la largeur. Sur une première face, la face avant, les éléments 15a, 15b et 15c sont revêtus de façon uniforme d'une enduction d'une première matière adhésive 16a, 16b, 16c. Cette matière adhésive est destinée à former une liaison avec la feuille rigide à emballer, ici le pare-brise. Elle est choisie de telle façon que la résistance aux efforts de cisaillement de la liaison soit suffisante pour que le pare-brise reste suspendu au moyen de liaison 9, en position verticale, mais que, de préférence, le pare-brise puisse être décollé des éléments 15a, 15b et 15c par l'effort d'un opérateur, sans que cela ne lui laisse de traces. Un tel adhésif est par exemple semblable à ceux qui sont collés sur les carrosseries des voitures neuves pour les protéger mais peuvent être décollés sans abîmer la peinture.

Les éléments 15a, 15b, 15c du moyen de liaison 9 comprennent, sur la face opposée, la face arrière, une deuxième matière adhésive 18a, 18b, 18c. Il peut s'agir des bandes adhésives 18a, 18b, 18c à double face adhésive, une face étant collée sur l'élément correspondant 15a, 15b et 15c et l'autre étant destinée à être collée, selon une liaison forte, au panneau central 6 de la plaque 1. Ces bandes 18a, 18b, 18c peuvent également être obtenues par application d'une colle à chaud sur les éléments.

Conformément à une caractéristique de l'invention les éléments 15a, 15b et 15c sont découpés dans une feuille d'une mousse résiliente telle qu'un mousse de polyéthylène ou de polyuréthane. Ce type de mousse est en soi déjà connu et disponible comme rembourrage dans le domaine de l'emballage. On choisit les dimensions et le nombre des éléments de manière expérimentale en fonction du résultat à obtenir qui est la tenue aux chocs verticaux en particulier.

Par exemple, le matériau susceptible d'être utilisé est un double adhésif en mousse de polyéthylène d'épaisseur 1100 µm, avec une masse adhésive en acrylique : allongement à la rupture >200%, charge de rupture > 9N/15 mm et résistance à une température de 80°C. La masse adhésive est par exemple un élastomère de synthèse d'épaisseur de 0,08 mm avec un allongement >450%, une charge à la rupture >20N/mm² et un pouvoir adhésif de 1N/cm.

La plaque 1 comprend deux découpes 20, 21 de forme ovale chevauchant horizontalement les doubles raines verticales (4, 4'), (5, 5'), à une altitude correspondant environ aux deux tiers de leur hauteur. Chaque découpe 20, 21 est symétrique par rapport à la double raine (4, 4'), (5, 5') qu'elle chevauche et les deux découpes 20, 21 sont symétriques l'une de l'autre par rapport à un axe central vertical du panneau central 6.

Chaque panneau latéral 7, 8 comprend une découpe 22, 23, respectivement, destinée à coopérer avec une languette correspondante 24, 25, respectivement, située sur le panneau inférieur 10, lorsqu'une feuille rigide est emballée, comme on le verra plus loin.

Le procédé de mise en place d'un emballage d'une feuille rigide de l'invention va maintenant être décrit plus en détails, en référence aux figures 1, 2 et 5.

La plaque 1 est mise à plat. On met en place les éléments 15a, 15b et 15c par les bandes adhésives 18a, 18b, 18c de leur face arrière, au centre du panneau central 6 de la plaque 1. On place ces éléments de façon que leurs bords latéraux soient parallèles aux raines 12 du panneau central 6.

Si l'enduction 16a, 16b, 16c de la face avant des éléments était protégée par une pellicule de protection, on enlève cette dernière. On dépose un pare-brise 26 à emballer sur la plaque, de façon à ce que son bord inférieur 27 s'étende le long de la raine supérieure 11 de la double raine horizontale (11, 11') du panneau central 6 et que ses bords latéraux 28, 29 s'étendent le long des raines intérieures 4, 5, respectivement, des doubles raines verticales (4, 4'), (5, 5') des panneaux latéraux 7, 8. Son bord supérieur 30 est situé à l'intérieur du panneau central 6, espacé du bord supérieur 3 de ce dernier. Le bord inférieur 27 du pare-brise 26 peut avantageusement s'étendre au-dessus de la raine horizontale supérieure 11, espacés vers le haut de cette dernière ; les avantages de cette configuration seront vus plus loin.

On replie les panneaux latéraux 7, 8, le long des doubles raines verticales (4, 4'), (5, 5'), sur le pare-brise 26. La surface de largeur "e" entre les raines des doubles raines verticales (4, 4'), (5, 5') permet d'envelopper l'épaisseur du pare-brise 26.

Si le pare-brise 26 est galbé, ce qui est le plus souvent le cas, la plaque 1 se déforme autour des raines verticales 12 et sa surface vient au contact de celle du pare-brise 26. On appuie alors dans la région des éléments du moyen de liaison 9 pour former la liaison entre le pare-brise 26 et la plaque 1, par le biais de l'enduction de matière adhésive.

On replie le panneau inférieur 10, le long de la double raine (11, 11'), sur les panneaux latéraux 7, 8 et le pare-brise 26, la surface de largeur "e" entre les raines 11, 11' permettant d'envelopper l'épaisseur du pare-brise 26. Ce faisant, les découpes 14, 14' pivotent autour de la double raine horizontale (11, 11') du panneau central 6. Le deuxième segment horizontal 14c de la découpe gauche 14 se retrouve alors, d'après les dimensions précédemment évoquées (notamment les deux dimensions h), au niveau du bord inférieur 7' du panneau latéral gauche 7. Il en va de même du côté droit, par symétrie.

En référence à la figure 5, la plaque 1 comprend alors un bord de contention du bord inférieur du pare-brise 26, constitué de la surface entre les deux raines horizontales 11, 11', de largeur e. Il n'y a avantageusement pas contact entre ces deux bords, comme on l'a annoncé plus haut. En dessous de cette surface, la plaque 1 présente deux pieds 31, 32, constitués par la partie basse des panneaux latéraux 7, 8 et les surfaces du panneau central 6, situées entre les découpes 14, 14', qui ont pivoté lorsque l'on a replié le panneau inférieur 10. Ces pieds 31, 32 présentent donc une garde au sol d'une hauteur h.

On rentre les languettes 24, 25 du panneau inférieur 10 dans les découpes 22, 23 des panneaux latéraux 7, 8 afin d'assurer le verrouillage de l'ensemble. Les positions respectives des languettes 24, 25 et des découpes 22, 23 ont été agencées de façon à ce que ces éléments se trouvent en face les uns des autres une fois l'emballage dans cette configuration repliée. Il va de soi que les languettes pourraient être agencées sur les panneaux latéraux 7, 8 et les découpes sur le panneau inférieur 10, l'objectif étant quoi qu'il en soit d'obtenir un système de verrouillage du panneau inférieur 10 sur les panneaux latéraux 7, 8.

Les découpes 20, 21 qui chevauchaient les doubles raines verticales (4, 4'), (5, 5') forment, une fois l'emballage formé, des poignées de préhension de part et d'autre de l'emballage.

Une fois la plaque 1 et le pare-brise 26 ainsi assemblés, on présente l'ensemble à un poste d'enveloppage, non représenté. Il comporte des moyens pour envelopper l'ensemble d'une pellicule de matériau thermo-rétractable. Ce dernier, en passant sous un flux d'air chaud approprié, s'échauffe jusqu'à la température où il se rétracte. L'enveloppe ainsi formée assure une protection de l'ensemble, et exerce également une pression sur ce dernier, afin de contraindre le pare-brise 26 à rester collé à la plaque 1 et le panneau inférieur 10 à rester solidaire des panneaux latéraux 7, 8, le verrouillage par les languettes 24, 25 et les découpes 22, 23 étant de cette façon complété et assuré.

L'emballage du pare-brise 26 ainsi formé permet, non seulement de conditionner le pare-brise 26, et de le poser sur les pieds 31, 32 verticalement, mais aussi d'assurer un amortissement des efforts en cas de chute verticale. En effet, supposons que l'emballage, en position verticale, chute verticalement. Il atterrit sur les pieds 31, 32, qui absorbent une partie des efforts, par compression des diverses surfaces du carton qui les composent. En outre, le pare-brise 26 peut avoir été, volontairement, positionné à une altitude supérieure sur le panneau central 6, de façon à ce que son bord inférieur 27 ne soit pas en contact avec la surface située entre les raines horizontales 11, 11'. Cela est réalisable car l'enduction de matière adhésive sur la face avant des éléments 15a, 15b 15c, assure la suspension du pare-brise 26 sur le panneau central 6. Le choc tend à faire glisser le pare-brise 26 vers le bas. Les éléments 15a, 15b et 15c peuvent se déformer et contribuer à absorber les efforts transmis à l'emballage du fait de la chute sans qu'il se produise un décrochage du pare-brise du moyen de liaison adhésif

L'emballage de l'invention est dimensionné de façon à pouvoir assumer, sans détérioration du pare-brise 26, trois à quatre chutes d'une trentaine de centimètres d'altitude, pour un pare-brise pesant 10 à 50 kg. Comme on l'a vu, l'amortissement est assuré par les pieds 31, 32 essentiellement et dans une certaine mesure par le matériau mousse constituant les éléments du moyen de liaison adhésif

Il est en outre possible de faire rouler l'emballage le long des ses faces - en passant d'une face à l'autre - car la liaison adhésive entre le panneau central 6 et le pare-brise 26 est suffisamment forte pour conserver le pare-brise en suspension sur le panneau central 6 lors d'une telle opération, notamment lorsque c'est le bord supérieur 3 de la plaque 1 qui vient sur le sol. Une chute sur le bord supérieur 3 ne pourrait toutefois pas être amortie aussi efficacement, car ce dernier ne comprend pas de pieds d'amortissement.

Avantageusement, le carton ondulé est choisi de façon à ce que ses cannelures soient plus légères que les feuilles de couvertures. On peut par exemple choisir des cannelures de 105 g/m² et des feuilles de couverture de plus de 200 g/m². Le carton offre ainsi une meilleure résistance aux efforts d'arrachement, ce qui est important, notamment, pour les languettes 24, 25. Le carton doit en outre pouvoir se déformer - pour absorber les chutes verticales - tout en présentant une résistance suffisante aux déchirures.

## Revendications

1. Emballage pour le conditionnement en position verticale d'un produit en forme de feuille rigide (26) comprenant une plaque (1) en matériau semi-rigide pour recouvrir au moins partiellement ladite feuille (26), la plaque (1) comportant un moyen de liaison par adhésif (9) par lequel la feuille rigide (26) est rendue solidaire de la plaque (1), et peut être maintenue en suspension lorsque la plaque (1) est maintenue dressée en position verticale, **caractérisé par le fait que** la plaque (1) comprend un bord supérieur (3), deux panneaux latéraux (7, 8), articulés autour d'au moins une ligne de pliage ((4, 4'), (5, 5')), et un panneau inférieur (10), articulé autour d'au moins une ligne de pliage (11, 11'), destinés à recouvrir au moins en partie la feuille rigide (26), les panneaux latéraux (7, 8) et le panneau inférieur (10) étant agencés pour former des pieds (31, 32) du côté inférieur, une fois la feuille recouverte par lesdits panneaux, et **par le fait que** le moyen de liaison (9) comprend au moins un élément (15a, 15b ou 15c) en mousse de matière plastique revêtu d'une première matière adhésive (16a, 16b, 16c) côté feuille rigide (26) et une deuxième matière adhésive (18a, 18b, 18c) côté plaque (1), le moyen de liaison étant agencé pour, en cas de chute depuis une hauteur déterminée et la feuille étant dressée en position verticale, assurer le maintien du produit en position contre la plaque dans l'emballage.

2. Emballage selon la revendication 1, dans lequel l'élément (15a, 15b, 15c) est en forme de feuille.

3. Emballage selon l'une des revendications 1 et 2, dans lequel le moyen de liaison comprend une pluralité d'éléments.

4. Emballage selon l'une des revendications 1 à 3 dans lequel le ou les éléments sont en forme de rubans.

5. Emballage selon l'une des revendications précédentes, dans lequel les deux matières adhésives sont différentes.

6. Emballage selon la revendication 5, dont les panneaux latéraux (7, 8) et le panneau inférieur (10) comprennent des moyens de verrouillage ((22, 23), (24, 25)) les uns aux autres.

7. Emballage selon l'une des revendications 1 à 6, dont la plaque (1) comprend des lignes de pliage (12) pour faciliter la déformation de la plaque (1) et son application contre la feuille rigide (26) lorsque celle-ci n'est pas plane.

8. Emballage selon l'une des revendications 1 à 7, comportant des poignées latérales (20, 21) par lesquelles on peut le saisir.

9. Emballage selon l'une des revendications 1 à 8, comprenant une enveloppe en matériau plastique thermo-rétractable pour recouvrir l'ensemble formé par la plaque (1) et la feuille rigide (26).

10. Emballage selon l'une des revendications 1 à 9, dont la plaque (1) est en carton ondulé.

11. Emballage selon la revendication 10 et la revendication 1, dont le carton ondulé comporte des cannelures perpendiculaires au bord supérieur (3).

## Claims

1. Packaging for a product, for packing in a vertical position, in the form of a rigid sheet (26), comprising a plate (1) made of a semirigid material for covering at least partially said sheet (26), the plate (1) comprising a connection means by adhesive (9) by means of which the rigid sheet (26) is rendered integral with the plate (1) and can be retained suspended when the plate (1) is retained erected in a vertical position, **characterised in that** the plate (1) comprises an upper edge (3), two lateral panels (7, 8) which are articulated about at least one fold line ((4, 4'), (5, 5')), and a lower panel (10) which is articulated about at least one fold line (11, 11'), which panels are intended to cover at least partially the rigid sheet (26), the lateral panels (7, 8) and the lower panel (10) being provided in order to form feet (31, 32) of the lower edge once the sheet is covered by said panels, and **in that** the connection means (9) comprises at least one element (15a, 15b or 15c) made of plastic material foam covered with a first adhesive material (16a, 16b, 16c) on the rigid sheet side (26) and a second adhesive material (18a, 18b, 18c) on the plate side (1), the connection means being provided in order to ensure, in the event of a fall from a specific height and the sheet being erected in a vertical position, retention of the product in position against the plate in the packaging.

2. Packaging according to claim 1, in which the element (15a, 15b, 15c) is in the form of a sheet.

3. Packaging according to one of the claims 1 and 2, in which the connection means comprises a plurality of elements.

4. Packaging according to one of the claims 1 to 3, in which the element(s) are in the forms of tapes.

5. Packaging according to one of the preceding claims in which the two adhesive materials are different.

6. Packaging according to claim 5, the lateral panels (7, 8) and the lower panel (10) of which include locking means ((22, 23), (24, 25)) one to the other.

7. Packaging according to one of the claims 1 to 6, the plate (1) of which includes fold lines (12) in order to facilitate deformation of the plate (1) and its application against the rigid sheet (26) when the latter is not flat.

8. Packaging according to one of the claims 1 to 7, including lateral handles (20, 21) by which it can be gripped.

9. Packaging according to one of the claims 1 to 8, including a covering made of thermo-retractable plastic material in order to cover the assembly formed by the plate (1) and the rigid sheet (26).

10. Packaging according to one of the claims 1 to 9, the plate (1) of which is made of corrugated cardboard.

11. Packaging according to claim 10 and claim 1, the corrugated cardboard of which comprises corrugations which are perpendicular to the upper edge (3).

## Patentansprüche

1. Verpackung zum Verpacken eines Produkts in Form einer starren Scheibe (26) in vertikaler Stellung, umfassend eine Platte (1) aus einem halbstarren Wrkstoff zum mindestens partiellen Bedecken der Scheibe (26), wobei die Platte (1) ein Klebstoffverbindungsmittel (9) umfasst, durch das die starre Scheibe (26) mit der Platte (1) fest verbunden wird und hängend gehalten werden kann, wenn die Platte (1) in vertikaler Stellung aufgerichtet gehalten ist, **dadurch gekennzeichnet, dass** die Platte (1) einen oberen Rand (3), zwei seitliche Tafeln (7, 8), die um mindestens eine Faltlinie ((4, 4'),(5, 5')) verschwenkbar sind, und eine untere Tafel (10) umfasst, die um mindestens eine Faltlinie (11, 11') verschwenkbar ist, die dazu bestimmt sind, die starre Scheibe (26) mindestens zum Teil zu bedecken, wobei die seitlichen Tafeln (7, 8) und die untere Tafel (10) dafür ausgebildet sind, an der Unterseite Füße (31, 32) zu bilden, wenn die Scheibe durch diese Tafeln bedeckt ist, und dass das Verbindungsmittel (9) mindestens ein Element (15a, 15b oder 15c) aus Kunststoffschaum umfasst, das auf der Seite der starren Scheibe (26) mit einem ersten Klebstoff (16a, 16b, 16c) und auf der Seite der Platte (1) mit einem zweiten Klebstoff (18a, 18b, 18c) bedeckt ist, wobei das Verbindungsmittel dafür ausgebildet ist, im Fall eines Herabfallens aus einer bestimmten Höhe, wenn die Scheibe in vertikaler Stellung aufgerichtet ist, den Halt des Produkts in seiner Stellung an der Platte der Verpackung zu gewährleisten.

2. Verpackung nach Anspruch 1, bei der das Element (15a, 15b, 15c) die Form einer Folie aufweist.

3. Verpackung nach einem der Ansprüche 1 und 2, bei der das Verbindungsmittel eine Mehrzahl von Elementen umfasst.

4. Verpackung nach einem der Ansprüche 1 bis 3, bei der das oder die Elemente die Form von Bändern aufweisen.

5. Verpackung nach einem der vorhergehenden Ansprüche, **dadurch gekennzeichnet, dass** die beiden Klebstoffe verschieden sind.

6. Verpackung nach Anspruch 5, deren seitliche Tafeln (7, 8) und deren untere Tafel (10) Mittel ((22, 23), (24, 25)) zur gegenseitigen Verriegelung umfassen.

7. Verpackung nach einem der Ansprüche 1 bis 6, deren Platte (1) Faltlinien (12) umfasst, um die Verformung der Platte (1) und ihre Anlage an die starre Scheibe (26) zu erleichtern, wenn diese nicht eben ist.

8. Verpackung nach einem der Ansprüche 1 bis 7, umfassend seitliche Griffe (20, 21), an denen man sie ergreifen kann.

9. Verpackung nach einem der Ansprüche 1 bis 8, umfassend eine Hülle aus warmschrumpfendem Kunststoff zum Bedecken der aus der Platte (1) und der starren Scheibe (26) gebildeten Einheit.

10. Verpackung nach einem der Ansprüche 1 bis 9, deren Platte (1) aus Wellpappe besteht.

11. Verpackung nach Anspruch 10 und Anspruch 1, deren Wellpappe zum oberen Rand (3) senkrechte Wellen aufweist.
